# FASCICULE DE BREVET EUROPEEN

(11) **EP 3 558 062 B1**
(45) Date de publication et mention de la délivrance du brevet: **03.02.2021**
(21) Numéro de dépôt: 17828988.0
(22) Date de dépôt: 20.12.2017
(51) Int. Cl.: A47B 96/02

(54) **TABLETTE MÉTALLIQUE CONFIGURÉE POUR ÉQUIPER UN DISPOSITIF DE PRÉSENTATION D'ARTICLES DE MARCHANDISE, TELLE QU'UNE GONDOLE**
METALLTABLET ZUR AUSRÜSTUNG EINES WARENPRÄSENTATIONDISPLAYS, WIE EIN GONDOLE
METAL TABLET FOR EQUIPPING A STAND DISPLAY, SUCH AS A GONDOLE

(30) Priorité: 21.12.2016 FR 1663016
(43) Date de publication de la demande: 30.10.2019
(73) Titulaire: HMY Group, 89470 Moneteau (FR)
(72) Inventeur: BERTHAUD, Philippe, 89700 Tonnerre (FR)
(74) Mandataire: Santarelli
(86) Numéro de dépôt international: PCT/FR2017/053751
(87) Numéro de publication internationale: WO 2018/115754

(56) Documents cités:
- EP-A2- 0 087 696
- US-A1- 2002 166 828

## Description

### DOMAINE DE L'INVENTION

L'invention concerne les tablettes métalliques configurées pour équiper des dispositifs de présentation d'articles de marchandise, ainsi que de tels dispositifs, notamment des gondoles, prévus pour être disposés dans des magasins de vente au détail, par exemple des supermarchés.

### ARRIERE PLAN TECHNOLOGIQUE

On connaît de la demande de brevet européen EP 2 073 668 des tablettes métalliques configurées pour équiper des dispositifs de présentation d'articles de marchandise, notamment des gondoles prévues pour être disposées dans des magasins de vente au détail.

Ces tablettes comportent un panneau supérieur métallique plat et ayant des extrémités latérales qui sont pliées vers le bas par rapport à la partie plate du panneau supérieur, des pièces de renforts latérales disposées sous le panneau supérieur contre les extrémités latérales pliées de ce panneau, ainsi que des pièces de renfort longitudinales disposées également sous le panneau supérieur et s'étendant entre deux pièces de renforts latérales depuis l'une des extrémités latérales vers l'autre des extrémités latérales. Les pièces de renfort longitudinales sont chacune fixées sur deux pièces de renforts latérales, qui sont elles-mêmes fixées aux extrémités latérales pliées du panneau supérieur.

On connaît également de la demande de brevet européen EP 2 641 506 d'autres tablettes métalliques configurées elles-aussi pour équiper des dispositifs de présentation d'articles de marchandise, notamment des gondoles prévues pour être disposées dans des magasins de vente au détail.

Le document EP 0 087 696 A2 divulgue une étagère comprenant un panneau d'étagère et au moins un rebord comprenant une première partie s'étendant vers le bas à partir du panneau, et une seconde partie pliée vers l'intérieur de manière à s'étendre vers la face inférieure du panneau d'étagère généralement parallèle à la première partie et espacée de celle-ci, et un élément de renforcement situé entre lesdites première et seconde parties et qui s'étend vers le haut en direction de la face inférieure du panneau d'étagère et en engagement avec celle-ci.

Ces tablettes présentent un panneau supérieur formé par exemple de deux feuilles métalliques entre lesquelles est interposée et collée une plaque de renfort, de forme ondulée ou en nid d'abeille.

### OBJET DE L'INVENTION

L'invention se propose de fournir une tablette métallique configurée pour équiper un dispositif de présentation d'articles de marchandise d'un genre similaire à celles décrites ci-dessus, qui soit particulièrement robuste tout étant simple, économique et commode autant à l'utilisation qu'à la fabrication.

L'invention a ainsi pour objet, sous un premier aspect, une tablette métallique construite selon la revendication 1.

L'agencement de la tablette selon l'invention, et en particulier la formation des premier et deuxième replis de côté, permet de fournir à la tablette une très bonne résistance aux points de contact formés par ses premier et deuxième côtés, par lesquels la tablette est montée sur le dispositif.

Cette résistance aux points de contact est encore améliorée par la formation du taquet qui vient bloquer en position la tablette sur le dispositif de présentation d'articles de marchandise, au niveau de ces points de contact.

Au surplus, l'agencement du taquet dans les premier et deuxième replis de côté respectivement des premier et deuxième côtés de la tablette, et en particulier le fait qu'il soit tourné vers l'intérieur de la tablette, est particulièrement commode et économique. En effet, la situation de ce taquet est sécuritaire en ce qu'il ne peut être accroché accidentellement depuis l'extérieur de la tablette, et permet une compacité accrue de la tablette en ce que ce taquet ne saille pas vers l'extérieur de la tablette.

Selon des caractéristiques préférées, simples, commodes et économiques de la tablette selon l'invention :
- le premier côté présente une première paroi de côté externe s'étendant depuis le panneau supérieur et pourvue d'une première portion externe verticale, une première paroi de côté interne pourvue d'une première portion interne verticale s'étendant depuis la première portion externe verticale et repliée sur cette dernière, la première portion interne verticale étant prolongée par une deuxième portion interne transversale s'étendant vers l'intérieur de la tablette en appui contre la surface intérieure de son panneau supérieur ; et/ou le deuxième côté présente une deuxième paroi de côté externe s'étendant depuis le panneau supérieur et pourvue d'une première portion externe verticale, et d'une deuxième paroi de côté interne pourvue d'une première portion interne verticale s'étendant depuis la première portion externe verticale et repliée sur cette dernière, la première portion interne verticale étant prolongée par une deuxième portion interne transversale s'étendant vers l'intérieur de la tablette en appui contre la surface intérieure de son panneau supérieur ;
- ledit au moins un taquet est réalisé à partir d'une découpe ménagée dans la première portion interne verticale de la première paroi de côté interne du premier côté et/ou à partir d'une découpe ménagée dans la première portion interne verticale de la deuxième paroi de côté interne du deuxième côté, puis repliée vers l'intérieur de la tablette ;
- la face avant présente une paroi avant externe et une paroi avant interne repliées sur elles-mêmes et formant un repli avant, et/ou la face arrière présente paroi arrière externe et paroi arrière interne repliées sur elles-mêmes et formant un repli arrière ;
- la paroi avant externe s'étend depuis le panneau supérieur et est pourvue d'une première portion externe verticale prolongée par une deuxième portion externe transversale qui s'étend vers l'intérieur de la tablette, la paroi avant interne est pourvue d'une première portion interne transversale s'étendant depuis la deuxième portion externe transversale et repliée sur cette dernière, la première portion interne transversale étant prolongée par une deuxième portion interne verticale en appui contre la première portion externe verticale, la deuxième portion interne verticale étant prolongée par une troisième portion transversale s'étendant vers l'intérieur de la tablette en appui contre la surface intérieure de son panneau supérieur ; et/ou la paroi arrière externe s'étend depuis le panneau supérieur et est pourvue d'une première portion externe verticale prolongée par une deuxième portion externe transversale, cette dernière s'étendant vers l'intérieur de la tablette, et la paroi arrière interne est pourvue d'une première portion interne transversale s'étendant depuis la deuxième portion externe transversale et repliée sur cette dernière, la première portion interne transversale étant prolongée par une deuxième portion interne verticale en appui contre la première portion externe verticale, la deuxième portion interne verticale étant prolongée par une troisième portion transversale s'étendant vers l'intérieur de la tablette en appui contre la surface intérieure de son panneau supérieur ;
- la face arrière s'étend entre deux extrémités libres qui se trouvent au voisinage immédiat du premier côté et du deuxième côté, mais qui ne les rejoignent pas, de sorte à former un espace configuré pour autoriser le passage d'une consoles formant interface pour le montage de la tablette sur le dispositif de présentation d'articles de marchandise ;
- la face arrière et le premier côté sont configurés de sorte que le repli arrière et le premier repli de côté respectifs ne se chevauchent pas et/ou la face arrière et le deuxième côté sont configurés de sorte que le repli arrière et le deuxième repli de côté respectifs ne se chevauchent pas ;
- la face avant de la tablette rejoint à la fois le premier côté et le deuxième côté par deux portions d'extrémités opposées de la face avant ;
- au moins l'une des portions d'extrémités de la face avant est pliée et disposée contre le premier côté ou contre le deuxième côté ;
- la tablette comporte en outre plusieurs trous qui sont ménagés sur chacun des premier et deuxième côtés ;
- la tablette comporte en outre au moins une pièce de renfort s'étendant globalement longitudinalement et comportant une paroi de fond, deux jambages s'étendant verticalement depuis des extrémités opposées de la paroi de fond, et deux pattes d'appui s'étendant respectivement depuis les deux jambages, à l'opposé de la paroi de fond, les deux pattes d'appui étant assujetties mécaniquement au panneau supérieur par sa surface intérieure ;
- les pattes d'appuis sont situées en regard l'une de l'autre et présentent une première portion d'appui et une deuxième portion d'appui s'étendant depuis la première portion d'appui et repliée sur cette dernière et en ce que chaque patte d'appui est pourvue, au voisinage d'une extrémité libre de la pièce de renfort, d'une extension ménagée dans le prolongement de sa deuxième portion d'appui et d'un décrochement formé par l'interruption de sa première portion d'appui repliée, ladite extension étant configurée pour reposer sur la deuxième portion interne transversale de la première paroi de côté interne du premier côté, ou pour reposer sur la deuxième portion interne transversale de la deuxième paroi de côté interne du deuxième côté ; et/ou
- lesdits premier et deuxième replis de côté sont assujettis mécaniquement par collage et/ou soudage laser sur la surface intérieure du panneau supérieur.

L'invention a aussi pour objet, sous un second aspect, un dispositif de présentation d'articles de marchandise, comportant une base, deux montants verticaux s'étendant depuis la base, un panneau de fond interposé entre les deux montants verticaux, ainsi qu'une pluralité de tablettes telles que décrites ci-dessus, qui sont accrochées en porte à faux sur les montants verticaux, d'au moins un côté du panneau de fond, et qui s'étendent en regard de la base.

Selon des caractéristiques préférées, simples, commodes et économiques du dispositif selon l'invention, il comporte en outre au moins une console configurée pour être fixée sur au moins un des montants verticaux, la console présentant une fente verticale débouchant sur un bord supérieur de montage et configurée pour recevoir ledit taquet de blocage de sorte à bloquer en position la tablette sur la console et à maintenir la tablette vis-à-vis du montant vertical respectif.

### BREVE DESCRIPTION DES DESSINS

On va maintenant poursuivre l'exposé de l'invention par la description d'un exemple de réalisation, donnée ci-après à titre illustratif et non limitatif, en référence aux dessins annexés sur lesquels :
- la figure 1 illustre schématiquement en perspective un dispositif de présentation, notamment une gondole, prévu pour présenter des articles de marchandise sur des tablettes qu'il comporte ;
- la figure 2 est une vue en perspective isolée d'une tablette du dispositif illustré sur la figure 1, qui est disposée selon une orientation dite d'utilisation, où est notamment visible une surface de présentation des articles ;
- la figure 3 est une vue en perspective isolée d'une tablette du dispositif illustré sur la figure 1, qui est retournée, où est visible une surface inférieure de la tablette ;
- les figures 4 et 5 sont des vues partielles en perspective de la tablette visible respectivement sur les figures 2 et 3, selon un angle de vue différent ;
- les figures 6 à 8 sont des vues partielles en coupe repérées respectivement VI-VI, VII-VII et VIII-VIII sur la figure 2 ;
- les figures 9 et 10 montrent respectivement en perspective et en section transversale un longeron de renfort de la tablette ;
- les figures 11 et 15 sont des vues partielles en perspective de la tablette visible sur la figure 3, montrant certains détails selon différents angles de vue ;
- les figures 16 et 17 sont des vues partielles en coupe repérées respectivement XVI-XVI et XVII-XVII sur la figure 2, montrant notamment certains des détails visibles sur les figures 14 et 15 ;
- les figures 18 et 19 sont des vues partielles en perspective de la tablette visible sur la figure 2, montrant certains autres détails selon deux angles de vue différents ;
- la figure 20 est une vue similaire à la figure 4 sauf que la tablette est visible selon un angle de vue différent et qu'elle est montrée avec une console configurée pour permettre l'assujettissement mécanique de la tablette sur la gondole ; et
- les figures 21 à 24 sont des vues similaires à celle de la figure 10, montrant des variantes de réalisation du longeron de renfort de la tablette.

### DESCRIPTION DETAILLEE D'EXEMPLES DE REALISATION

La figure 1 illustre un dispositif de présentation d'articles de marchandise 1, en particulier une gondole par exemple prévue pour être disposée dans un magasin de vente au détail, par exemple un supermarché.

Ce dispositif 1 comporte ici une base 2, deux montants verticaux 3 s'étendant depuis la base 2, un panneau de fond 4 interposé entre les deux montants verticaux 3, ainsi qu'une pluralité de tablettes 5, ou étagères, accrochées en porte à faux sur les montants verticaux 3, de part et d'autre du panneau de fond 4, et qui s'étendent en regard de la base 2.

La base 2 est ici pourvue de quatre pieds, dont la hauteur est par exemple réglable, de deux panneaux latéraux 7, d'un panneau avant 8 rejoignant les deux panneaux latéraux 7, d'un panneau arrière (non représenté) rejoignant également les deux panneaux latéraux 7 à l'opposé du panneau avant 8, et d'un panneau supérieur 9 présentant un bord frontal 10 rabattu partiellement en regard du panneau avant 8.

Chacun des montants 3 s'étend ici verticalement depuis le panneau supérieur 9 de la base 2, sensiblement au niveau de la moitié de la profondeur de ce panneau supérieur 9, profondeur qui est définie entre le panneau avant 8 et le panneau arrière de la base 2, jusqu'à une extrémité libre 11.

Chacun de ces montants 3 a ici une section rectangulaire et présente une face frontale 12 pourvue d'une pluralité d'ouvertures 13, une face arrière 16 opposée à la face frontale 12 et pourvue elle aussi d'une pluralité d'ouverture (non représentée), similaire aux ouvertures 13, une face interne 15 rejoignant la face frontale 12 et la face arrière 16 et pourvu d'une pluralité d'encoches (non représentées) configurées pour permettre le montage du panneau de fond 4, à l'aide de crochets (non représentés) sur chacun de ces montants 3, ainsi qu'une face externe 14 opposée à la face interne 15 et rejoignant également rejoignant la face frontale 12 et la face arrière 16.

Ici, la face externe 14 est pleine en ce sens qu'elle est dépourvue d'encoches mais en variante, la face externe d'au moins un montant pourrait comporter des encoches similaires à celles de la face interne pour le montage d'un autre panneau de fond monté sur une base qui ne serait par exemple pourvue que d'un montant vertical.

C'est notamment grâce à l'agencement décrit ci-dessus de la gondole 1 qu'il est possible, sur la gondole illustrée sur la figure 1, de disposer des tablettes 5 de part et d'autre du panneau de fond 4.

En variante, les montants pourraient s'étendre depuis une extrémité du panneau supérieur de la base et des tablettes ne seraient montées que sur la face frontale de ces montants et donc disposées que sur un côté du panneau de fond.

Chaque tablette 5 visible sur la figure 1 s'étend ici selon une direction générale longitudinale, depuis l'un vers l'autre des montants 3, et présente une profondeur dans la direction transversale de la tablette 5.

Chaque tablette 5 est ici pourvue d'un panneau supérieur 20 formant une surface d'étalage pour les articles de marchandise, appelée ci-après surface extérieure 30, d'un premier côté 24 s'étendant transversalement depuis le panneau supérieur 20 et dans la profondeur de la tablette 5, d'un deuxième côté 25 opposé au premier côté 24 et s'étendant aussi transversalement depuis le panneau supérieur 20 et dans la profondeur de la tablette 5, sensiblement parallèlement au premier côté 24, d'une face avant 23 s'étendant transversalement depuis le panneau supérieur 20 et dans la longueur de la tablette 5, et d'une face arrière 26, opposée à la face avant 23, s'étendant aussi transversalement depuis le panneau supérieur 20 et dans la longueur de la tablette 5.

La tablette 5 est ici assujettie mécaniquement à l'un des montants 3, au niveau de son premier côté 24, par une console 21 et, à l'autre des montants 3, au niveau de son deux côté 25, par une console 22.

Les figures 2 à 5 montrent une des tablettes 5, prise isolément, selon différentes orientations et selon différents angles de vue.

Sur les figures 2 et 4, la tablette 5 est disposée selon une orientation dite d'utilisation, où sa surface extérieure 30 est dirigée vers le haut ; tandis que sur les figures 3 et 5, la tablette 5 est retournée et sa surface supérieure est dirigée vers le bas et non visible. Au contraire, sur les figures 3 et 5, c'est une surface intérieure 31 du panneau supérieur 20, opposée à sa surface extérieure 30, qui est visible.

La tablette 5 comporte ici plusieurs pièces de renfort, appelées ci-après longerons 35 qui sont assujettis mécaniquement au panneau supérieur 20 par sa surface intérieure 31, directement ou indirectement, et qui s'étendent longitudinalement sensiblement depuis le premier côté 24 jusqu'au deuxième côté 25 de la tablette 5.

Les longerons 35, ici au nombre de trois, sont répartis sur la profondeur de la tablette 5 entre la face avant 23 et la face arrière 26 de cette dernière et présentent chacun sensiblement une forme générale dite en oméga (voir plus en détail ci-après).

En variante, la tablette peut comporter seulement un ou deux longerons ou bien plus que trois longerons 35.

La tablette 5 comporte en outre plusieurs trous 32, ici circulaires, qui sont ménagés sur chacun des premier et deuxième côtés 24 et 25.

En variante, la tablette 5 comporte plus ou moins de tels trous 32 ou en est dépourvue.

La tablette 5 comporte en outre des organes de blocage, appelés ci-après taquets 33, ici au nombre de deux, qui sont ménagés respectivement sur les premier et deuxième côtés 24 et 25.

Ces taquets 33 sont ici disposés plus près de la face avant 23 que de la face arrière 26 et sont configurés pour coopérer avec les consoles 21 et 22 pour bloquer en position la tablette 5 sur ces dernières (voir ci-après plus en détail).

Ici, la face avant 23 de la tablette 5 rejoint à la fois le premier côté 24 et le deuxième côté 25 par deux extrémités opposées de la face avant 23 (voir plus en détail ci-après) ; tandis que la face arrière 26 s'étend entre deux extrémités libres qui se trouvent au voisinage immédiat, mais qui ne rejoignent pas, le premier côté 24 et le deuxième côté 25, de sorte à former un espace 36 permettant le passage d'une des consoles respectives 21 et 22 configurée pour permettre le montage de la tablette 5 sur le montant 3 respectif (voir plus en détail ci-après).

Cet agencement permet ici de fermer des coins dits A et B de la tablette 5 et de laisser au moins partiellement ouverts des coins dits C et D de la tablette ; notant que le coin A fermé est situé à la jonction entre la face avant 23 et le premier côté 24, le coin B fermé est situé à la jonction entre la face avant 23 et le deuxième côté 25, le coin C ouvert est situé au niveau de la face arrière 26 et du premier côté 24, tandis que le coin D est situé au niveau de la face arrière 26 et du deuxième côté 25.

La tablette 5 comporte en outre, au niveau de chacune des jonctions entre la face avant 23 et les premier et deuxième côtés 24 et 25, un mécanisme de verrouillage 34 configuré pour assurer la fermeture des coins respectifs A et B.

On notera que le panneau supérieur 20, les premier et deuxième côtés 24 et 25, les faces avant et arrière 23 et 26, les taquets 32 et les mécanismes de verrouillage 34 sont formés dans une seule et même feuille métallique ayant une épaisseur comprise par exemple entre environ 0,4 mm et environ 1 mm. On notera également que les longerons 35 en forme dite d'oméga sont eux aussi formés dans une seule et même feuille métallique ayant une épaisseur comprise par exemple entre environ 0,2 mm et environ 1 mm.

Les figures 6 à 8 montrent plus en détail la face avant 23, la face arrière 26, un des longerons 35, le premier côté 24 et le deuxième côté, vus en section, mais aussi un des trous 32, les taquets 33, et les mécanismes de verrouillage 34.

En particulier, ainsi qu'illustré sur la figure 6, la face avant 23 présente une paroi avant externe 40, qui s'étend depuis le panneau supérieur 20 et qui est pourvue d'une première portion externe verticale 41 prolongée par une deuxième portion externe transversale 42, cette dernière s'étendant vers l'intérieur de la tablette 5 ; ainsi qu'une paroi avant interne 43 pourvue d'une première portion interne transversale 44 s'étendant depuis la deuxième portion externe transversale 42 et repliée sur cette dernière, la première portion interne transversale 44 étant prolongée par une deuxième portion interne verticale 45 en appui contre la première portion externe verticale 41, la deuxième portion interne verticale 45 étant prolongée par une troisième portion transversale 46 s'étendant vers l'intérieur de la tablette 5 en appui contre la surface intérieure 31 de son panneau supérieur 20.

En d'autres termes, la paroi avant interne 43 est repliée au moins sur la paroi avant externe 41 de sorte que la face avant 23 est formée par un repli avant.

La face arrière 26 présente une paroi arrière externe 50, qui s'étend depuis le panneau supérieur 20 et qui est pourvue d'une première portion externe verticale 51 prolongée par une deuxième portion externe transversale 52, cette dernière s'étendant vers l'intérieur de la tablette 5 ; ainsi qu'une paroi arrière interne 53 pourvue d'une première portion interne transversale 54 s'étendant depuis la deuxième portion externe transversale 52 et repliée sur cette dernière, la première portion interne transversale 54 étant prolongée par une deuxième portion interne verticale 55 en appui contre la première portion externe verticale 51, la deuxième portion interne verticale 55 étant prolongée par une troisième portion transversale 56 s'étendant vers l'intérieur de la tablette 5 en appui contre la surface intérieure 31 de son panneau supérieur 20.

En d'autres termes, la paroi arrière interne 53 est repliée au moins sur la paroi avant externe 51 de sorte que la face arrière 26 est formée par un repli arrière.

Le longeron 35 comporte ici généralement une paroi de fond 47 s'étendant transversalement, en section, deux jambages 48 s'étendant verticalement et sensiblement parallèlement depuis des extrémités opposées de la paroi de fond 47, ainsi que deux pattes d'appui 49 s'étendant également transversalement, en section, respectivement depuis les jambages 48, à l'opposé de la paroi de fond 47.

Les deux pattes d'appui 49 sont assujetties mécaniquement au panneau supérieur 20 par sa surface intérieure 31, directement ou indirectement.

L'assujettissement mécanique des pattes d'appui 49 du longeron 35 peut se faire par collage, par exemple avec interposition de microbilles de séparation entre les pattes d'appui 49 et la surface intérieure 31, ou par soudage, notamment par soudage laser. Un tel soudage laser peut être mis en œuvre avec une machine ayant par exemple un support d'appui pour l'accostage des pattes d'appui sur le panneau supérieur ainsi qu'une unité de contrôle et de commande configurée pour paramétrer la machine avec une puissance prédéterminée, de préférence d'une valeur relativement faible, et avec une distance de focalisation prédéterminée.

Le longeron peut présenter une hauteur, entre ses pattes d'appui et sa paroi de fond, comprise entre environ 10 mm et environ 25 mm. Ainsi, la tablette peut présenter une hauteur totale comprise entre environ 10,4 mm et environ 26 mm tout en ayant un ratio poids-hauteur particulièrement performant, ainsi qu'un module d'inertie mécanique prédéterminé en fonction notamment de la norme française NF D 65-031, tout en ayant une résistance particulièrement performante, par exemple d'au moins environ 300kg/m².

Ainsi qu'illustré également sur la figure 6, le trou 32 formé dans le premier côté 24 est situé entre la face avant 23 et le longeron 35 immédiatement après cette face avant 23, le taquet 33 ménagé sur ce premier côté 24 est situé immédiatement après ce même longeron 35, et le mécanisme de verrouillage 34 au niveau du coin A est généralement formé par une patte de verrouillage 57 issue du premier côté 24 et repliée sur une première portion d'extrémité 58 de la face avant 23 qui est pliée et disposée contre ce premier côté 24.

Ainsi qu'illustré sur la figure 7, le deuxième côté 25 présente une deuxième paroi de côté externe 60, qui s'étend depuis le panneau supérieur 20 et qui est pourvue d'une première portion externe verticale 61, ainsi qu'une deuxième paroi de côté interne 62 pourvue d'une première portion interne verticale 63 s'étendant depuis la première portion externe verticale 61 et repliée et donc en appui sur cette dernière, la première portion interne verticale 63 étant prolongée par une deuxième portion interne transversale 64 s'étendant vers l'intérieur de la tablette 5 en appui contre la surface intérieure 31 de son panneau supérieur 20.

En d'autres termes, la deuxième paroi de côté interne 62 est repliée au moins sur la deuxième paroi de côté externe 60 de sorte que le deuxième côté 25 est formé par un deuxième repli de côté.

Ainsi qu'illustré également sur la figure 7, le mécanisme de verrouillage 34 au niveau du coin B est aussi généralement formé par une patte de verrouillage 67 issue du deuxième côté 25 et repliée sur une deuxième portion d'extrémité 68 de la face avant 23 qui est pliée et disposée contre ce deuxième côté 25.

Ainsi qu'illustré sur la figure 8, le premier côté 24 présente une première paroi de côté externe 70, qui s'étend depuis le panneau supérieur 20 et qui est pourvue d'une première portion externe verticale 71, ainsi qu'une première paroi de côté interne 72 pourvue d'une première portion interne verticale 73 s'étendant depuis la première portion externe verticale 71 et repliée et donc en appui sur cette dernière, la première portion interne verticale 73 étant prolongée par une deuxième portion interne transversale 74 s'étendant vers l'intérieur de la tablette 5 en appui contre la surface intérieure 31 de son panneau supérieur 20.

En d'autres termes, la première paroi de côté interne 72 est repliée au moins sur la première paroi de côté externe 70 de sorte que le premier côté 24 est formé par un premier repli de côté.

La figure 8 montre également un passage interne (non référencé entre le premier côté 24 et une extrémité libre 37 du longeron 35 visible sur cette figure 8, passage qui débouche dans l'espace 36 formé entre ce premier côté et la face arrière 26. Ce passage est ici configuré pour recevoir au moins partiellement la console 21.

On va maintenant décrire plus en détail, en référence aux figures 9 et 10, les longerons 35 visibles au moins partiellement sur les figures 2 à 8, lesquels longerons 35 sont ici identiques.

Les pattes d'appuis 49 de chaque longeron 35 sont situées en regard l'une de l'autre et présentent ici une première portion d'appui 75 ainsi qu'une deuxième portion d'appui 76 s'étendant depuis la première portion d'appui 75 et repliée et donc en appui sur cette dernière.

Chaque patte d'appui 49 est ainsi formée par un repli.

La deuxième portion d'appui 76 est ici plus courte que la première portion d'appui 75 de sorte que cette dernière présente une extrémité libre 78 dirigée dans l'exemple illustré vers un espace interne 77 du longeron 35.

Les jambages 48 de chaque longeron 35 sont situés en regard l'un de l'autre et sont ici formés par une portion droite verticale 79 qui s'étend depuis la deuxième portion d'appui 76, sensiblement du côté de ou bien sous l'extrémité libre 78 de la première portion d'appui 75.

La paroi de fond 47 de chaque longeron 35 s'étend ici sensiblement en regard des extrémités libre 78 des pattes d'appui 76 et clos au moins partiellement l'espace interne 77 du longeron 35.

Cette paroi de fond 47 présente une première portion de fond 80 s'étendant transversalement, en section, depuis la portion droite verticale 79 d'un des jambages 48, une deuxième portion de fond 81 s'étendant depuis la première portion de fond 80 et repliée et donc en appui sur cette dernière. Les première et deuxième portions de fond 80 et 81 présentent sensiblement la même longueur de sorte que la deuxième portion de fond 81 s'étend ici sensiblement jusque la portion droite verticale 79 du jambage 48 duquel s'étend la première portion de fond 80.

La paroi de fond présente en outre une troisième portion de fond 82 s'étendant transversalement depuis la deuxième portion de fond 81 et repliée et donc en appui sur cette dernière. La troisième portion de fond 82 est ici plus de deux fois plus longue que les première et deuxième portions de fond 80 et 81 de sorte qu'elle s'étend sensiblement jusque sous la portion droite verticale 79 de l'autre des jambages 48.

La paroi de fond présente en outre une quatrième portion de fond 83 s'étendant depuis la troisième portion de fond 82 et repliée et donc en appui sur cette dernière. La quatrième portion de fond 83 présente ici une longueur sensiblement égale à celle de la deuxième portion de fond 81 et se dirige vers cette dernière, sans la rejoindre.

La paroi de fond présente en outre une cinquième portion de fond 84 s'étendant depuis la quatrième portion de fond 83 et repliée et donc en appui sur cette dernière. La cinquième portion de fond 84 présente ici une longueur sensiblement égale à celle de la quatrième portion de fond 83 et s'étend jusqu'à rejoindre la portion droite verticale 79 de l'autre des jambages 48.

Dans l'exemple ici illustré, la paroi de fond 47 est donc formée par la juxtaposition de trois plis superposés et séparés d'un espace central 85. Au surplus, l'agencement est tel que la première portion de fond 80, la deuxième portion de fond 81 et une partie de la troisième portion de fond 82 sont superposées depuis l'espace interne 77 vers l'extérieur du longeron 35 ; et la cinquième portion de fond 84, la quatrième portion de fond 83 et une autre partie de la troisième portion de fond 82 sont également superposées depuis l'espace interne 77 vers l'extérieur du longeron 35.

La figure 9 montre en outre que chaque patte d'appui 47 est pourvue, au voisinage de l'extrémité libre 37 du longeron 35, d'une extension 86 ménagée dans le prolongement de sa deuxième portion d'appui 76 et d'un décrochement 87 formé par l'interruption de sa première portion d'appui 75 repliée. On notera que chaque longeron 35 présente, à son extrémité opposée à l'extrémité libre 37 (extrémités qui seront par la suite indifférenciées et référencées uniquement 37), une même extension 86 ainsi qu'un même décrochement 87.

Les figures 11 à 13 montrent en particulier l'assemblage du longeron 35 sur la surface intérieure 31, au niveau du coin C où est formé l'espace 36 entre une extrémité libre du premier côté 24 et une extrémité libre de la face arrière 26.

Le longeron 35 est assujetti mécaniquement sous la tablette 5, par les premières portions d'appui 75 de ses pattes d'appuis 49 qui sont positionnées contre la surface intérieure 31, et par les extension 86 ménagées dans le prolongement des deuxième portion d'appui 76 de ses pattes d'appuis 49 qui sont positionnées contre la deuxième portion interne transversale 74 de la première paroi de côté interne 72 du premier côté 24, laquelle deuxième portion interne transversale 74 est elle-même positionnée contre la surface intérieure 31.

On notera que le repli avant de la face avant 23 et en particulier la troisième portion transversale 46 de sa paroi avant interne 43, le repli arrière de la face arrière 26 et en particulier la troisième portion transversale 56 de sa paroi arrière interne 53, le deuxième repli de côté du deuxième côté 25 et en particulier la deuxième portion interne transversale 64 de sa deuxième paroi de côté interne 62, ainsi que le premier repli de côté du premier côté 24 et en particulier la deuxième portion interne transversale 74 de sa première paroi de côté interne 72, sont ici assujettis mécaniquement chacun à la surface intérieure 31 selon un procédé similaire à celui utilisé pour l'assujettissement mécanique des longerons 35, à savoir par exemple par collage ou soudage laser.

Le longeron 35 illustré sur les figures 11 à 13 est le longeron le plus proche de la face arrière 26. Le longeron 35 a ainsi une patte d'appui 49 dirigée vers la troisième portion transversale 56 de la paroi arrière interne 53 de la face arrière 26, ainsi que la portion droite verticale 79 d'un jambage 48 partiellement en regard de la deuxième portion interne verticale 55 de la paroi arrière interne 53.

Ainsi qu'illustré sur les figures 11 à 13, la face arrière 26 et le premier côté 24 sont configurés de sorte que le repli arrière et le premier repli de côté respectifs ne se chevauchent pas. Pour ce faire, la troisième portion transversale 56 de la paroi arrière interne 53 de la face arrière 26 et la deuxième portion interne transversale 74 de la première paroi de côté interne 72 du premier côté 24 sont interrompus avant les extrémités respectives de la face arrière 26 et du premier côté 24 au niveau du coin C. En d'autres termes, la troisième portion transversale 56 de la paroi arrière interne 53 de la face arrière 26 et la première portion interne transversale 74 de la première paroi de côté interne 72 du premier côté 24 sont respectivement plus courtes que la longueur générale respectivement de la face arrière 26 et du premier côté 24.

On notera qu'il en est de même au niveau du coin D, où la face arrière 26 et le deuxième côté 25 ne se chevauchent pas non plus. Pour ce faire, la troisième portion transversale 56 de la paroi arrière interne 53 de la face arrière 26 et la deuxième portion interne transversale 64 de la deuxième paroi de côté interne 62 du deuxième côté 25 sont interrompus avant les extrémités respectives de la face arrière 26 et du deuxième côté 25 au niveau de ce coin D. En d'autres termes, la troisième portion transversale 56 de la paroi arrière interne 53 de la face arrière 26 et la deuxième portion interne transversale 64 de la deuxième paroi de côté interne 62 du deuxième côté 25 sont respectivement plus courtes que le reste de la face arrière 26 et du deuxième côté 25.

Les figures 14 à 17 montrent en particulier que le coin A est fermé par la première portion d'extrémité pliée 58 de la face avant 23.

Cette première portion d'extrémité pliée 58 est issue d'une prolongation de la première portion externe verticale 41 de la paroi avant externe 40 de cette face avant 23.

Cette première portion d'extrémité pliée 58 est logée contre la première portion externe verticale 71 de la première paroi de côté externe 70 du premier côté 24, au niveau d'une première extrémité 69 du premier côté 24.

Pour ce faire, la première portion interne verticale 73 de la première paroi de côté interne 72 du premier côté 24 est interrompue au niveau d'une extrémité 88 et présente en outre une échancrure 89 dont le contour est en forme de L.

En particulier ici, la première portion interne verticale 73 de la première paroi de côté interne 72 du premier côté 24 est sensiblement de la même longueur que la première portion interne transversale 74 de la première paroi de côté interne 72 de ce premier côté 24.

La première portion d'extrémité pliée 58 de la face avant 23 présente une première portion 90 de forme sensiblement rectangulaire, qui vient se loger en regard de l'extrémité 88 de la première portion interne verticale 73 de la première paroi de côté interne 72 du premier côté 24, et qui se prolonge par une deuxième portion 91 sensiblement en forme de marteau, laquelle deuxième portion 91 vient se loger en regard de l'échancrure 89 de cette première portion interne verticale 73.

Les figures 14 à 17 montrent également que cette fermeture du coin A est verrouillée par la patte de verrouillage 57 du mécanisme de verrouillage 34.

Cette patte 57 est issue d'une extension de la première portion externe verticale 71 de la première paroi de côté externe 70 du premier côté 24, formée ici entre deux encoches 92 ménagées dans cette première portion externe verticale 71 et donc de part et d'autre de l'endroit où la patte 57 saille de cette première portion externe verticale 71. Plusieurs ouvertures 59 sont ménagées dans la patte 57 au niveau de son pli.

On notera que les encoches 92 et les ouvertures 59 sont configurées pour faciliter le pliage de cette patte de verrouillage 57 et le positionnement de cette dernière au moins partiellement contre les première et deuxième portions 90 et 91 de la première portion d'extrémité pliée 58 de la face avant 23.

On notera que la description ci-dessus du coin A fermé et au surplus verrouillé s'applique pour le coin B (voir figure 7).

En particulier, la deuxième portion d'extrémité 68 de la face avant 23 qui est pliée et disposée contre le deuxième côté 25 est également issue d'une prolongation de la première portion externe verticale 41 de la paroi avant externe 40 de cette face avant 23, ménagée à l'opposé de la première portion d'extrémité pliée 58.

Cette deuxième portion d'extrémité 68 est logée contre la première portion externe verticale 61 de la deuxième paroi de côté externe 60 du deuxième côté 25, au niveau d'une première extrémité (non représentée) du deuxième côté 25.

Pour ce faire, la première portion interne verticale 63 de la deuxième paroi de côté interne 62 du deuxième côté 25 est interrompue au niveau d'une extrémité et présente en outre une échancrure dont le contour est aussi en forme de L (non représentées). En particulier ici, la première portion interne verticale 63 de la deuxième paroi de côté interne 62 du deuxième côté 25 est sensiblement de la même longueur que la deuxième portion interne transversale 64 de la deuxième paroi de côté interne 62 de ce deuxième côté 25. La deuxième portion d'extrémité 68 de la face avant 23 présente également une première portion (non représentée) de forme sensiblement rectangulaire, qui vient se loger en regard de l'extrémité de la première portion interne verticale 63 de la deuxième paroi de côté interne 62 du deuxième côté 25, et qui se prolonge par une deuxième portion (non représentée) sensiblement en forme de marteau, laquelle deuxième portion vient se loger en regard de l'échancrure de cette première portion interne verticale 63.

Le coin B est aussi verrouillé par la patte de verrouillage 67 du mécanisme de verrouillage 34. Cette patte 67 est issue d'une extension de la première portion externe verticale 61 de la deuxième paroi de côté externe 60 du deuxième côté 25, formée ici entre deux encoches (non représentées) ménagées dans cette première portion externe verticale 61 et donc de part et d'autre de l'endroit où la patte 67 saille de cette première portion externe verticale 61. Plusieurs ouvertures (non représentées) sont ménagées dans la patte 67 au niveau de son pli. On notera que les encoches et les ouvertures sont configurées pour faciliter le pliage de cette patte de verrouillage 67 et le positionnement de cette dernière au moins partiellement contre les première et deuxième portions de la deuxième portion d'extrémité 68 de la face avant 23.

Les figures 18 à 20 montrent plus en détail un des taquets 33 et la console 21 avec laquelle ce taquet 33 est configuré pour coopérer.

Le taquet 33 ici illustré est réalisé à partir d'une découpe ménagée dans la première portion interne verticale 73 de la première paroi de côté interne 72 du premier côté 24, puis repliée vers l'intérieur de la tablette 5.

Le taquet 33, qui s'étend donc depuis une base 93 et présente un bord libre sensiblement circulaire 94, ménage ainsi une fenêtre 95 lorsqu'il est replié vers l'intérieur de la tablette 5, laquelle fenêtre 95 ne débouche vers l'extérieur de la tablette 5 mais sur la première portion externe verticale 71 de la première paroi de côté externe 70 du premier côté 24 ; de sorte que ni cette fenêtre 95 ni le taquet 33 ne sont visibles depuis l'extérieur de la tablette 5, vue du premier côté 24.

Le taquet 33 est ainsi formé dans le premier repli de côté, à l'intérieur de la tablette 5.

On notera que l'autre taquet 33 est formé de la même manière que ci-dessus, dans le deuxième repli de côté, à l'intérieur de la tablette 5.

En particulier, l'autre taquet 33 est réalisé à partir d'une découpe ménagée dans la première portion interne verticale 63 de la deuxième paroi de côté interne 62 du deuxième côté 24, puis repliée vers l'intérieur de la tablette 5. Cet autre taquet 33, qui s'étend depuis une base, présente un bord libre sensiblement circulaire et ménage une fenêtre lorsqu'il est replié vers l'intérieur de la tablette 5, laquelle fenêtre ne débouche pas vers l'extérieur de la tablette 5 mais sur la première portion externe verticale 61 de la deuxième paroi de côté externe 60 du deuxième côté 25 ; de sorte que ni cette fenêtre ni cet autre taquet ne sont visibles depuis l'extérieur de la tablette 5, vue du deuxième côté 25.

La console 21 sur laquelle est montée la tablette 5 par son premier côté 24, comporte une portion de montage 96 prévue pour coopérer avec un montant 3 respectif, et prolongée par une portion de soutien 97 prévue pour soutenir principalement la tablette 5 par son premier côté 24.

La portion de montage 96 est formée par un repli dit de montage et présente un bord supérieur de montage 98, un bord inférieur de montage 99 qui est opposé au bord supérieur de montage 98 et qui est pourvu d'une portion incurvée et d'une portion droite, ainsi qu'une pluralité de crochets 100 ménagés sur un bord libre rejoignant le bord supérieur de montage 98 et la portion droite du bord inférieur de montage 99.

Entre chaque paire de crochets 100 successifs est formé un espace 101 prévu pour recevoir une portion de la face frontale 12 du montant respectif 3 lorsque ces crochets sont introduits dans les ouvertures 13 ménagées dans cette face frontale 12.

Une butée 102 est formée sur le bord libre de la portion de montage 96 et est située ici entre la portion droite du bord inférieur de montage 99 et le crochet 100 le plus proche de cette dernière. Cette butée 102 est prévue pour venir en contact avec la face frontale 12 du montant respectif 3.

La portion de soutien 97 n'est quant à elle pas formée par un repli.

La portion de soutien 97 présente un bord supérieur de soutien 103 prolongeant partiellement le bord supérieur de montage 98 à l'opposé des crochets 100.

La portion de soutien 97 présente une fente verticale 104 ménagée dans cette portion de soutien 97 et débouchant dans le bord supérieur de soutien 103.

La portion de soutien 97 présente en outre un bord inférieur de soutien 105 prolongeant partiellement le bord inférieur de montage 99 depuis sa portion incurvée, et rejoignant le bord supérieur de soutien 103, à l'opposé de la portion de montage 96.

La portion de soutien 97 présente ici en outre un trou circulaire 106 ménagée à l'extrémité de cette dernière et à proximité de la jonction entre ses bords supérieur et inférieur de soutien 103 et 105.

Le bord supérieur de montage 98 de la portion de montage 96 est configuré pour être introduit au travers de l'espace 36 ménagé ici au niveau du coin C de la tablette, et le taquet 33 illustré sur les figures 18 et 19 est configuré pour s'insérer dans la fente 104 de sorte à bloquer en position la tablette 5 sur la console 21 et donc à maintenir la tablette 5 vis-à-vis du montant 3 respectif et aussi du panneau de fond 4.

On notera que la console 22 est identique à la console 21 de sorte que l'autre taquet 33 ménagé dans le deuxième repli de côté, à l'intérieur de la tablette 5, est configuré pour s'insérer dans la fente respective de cette console 22 de sorte à bloquer en position la tablette 5 sur cette console 22 et donc à maintenir la tablette 5 vis-à-vis de l'autre montant 3 respectif et aussi du panneau de fond 4.

Les figures 21 à 24 montrent des variantes de réalisation du longeron 35. Des références similaires à celles utilisées notamment sur les figures 9 et 10 sont utilisées pour décrire les longerons des figures 21 à 24, mais additionnées respectivement du nombre 100, 200, 300 et 400.

Le longeron 135 illustré sur la figure 21 diffère du longeron 35 illustré sur la figure 9 en ce que les pattes d'appuis 149 sont situées en regard l'une de l'autre et dirigées vers l'espace interne 177 du longeron 135. Au surplus, la deuxième portion d'appui 176 est ici légèrement plus longue que la première portion d'appui 175.

Au contraire, les jambages 148 et la paroi de fond 147 du longeron 135 sont similaires aux jambages 48 et à la paroi de fond 47 du longeron 35. En particulier la paroi de fond 147 présente une première portion de fond 180 s'étendant depuis l'extrémité d'un des jambages 148, une deuxième portion de fond 181 s'étendant depuis la première portion de fond et repliée sur cette dernière, une troisième portion de fond 182 s'étendant depuis la deuxième portion de fond et repliée sur cette dernière, une quatrième portion de fond 183 s'étendant depuis la troisième portion de fond et repliée sur cette dernière, et une cinquième portion de fond 184 s'étendant depuis la quatrième portion de fond et repliée sur cette dernière.

Le longeron 235 illustré sur la figure 22 diffère du longeron 35 illustré sur la figure 9 en ce que les pattes d'appuis 249 présentent une première portion d'appui 275 nettement plus longue que la deuxième portion d'appui 276.

Les jambages 248 du longeron 235 sont similaires aux jambages 48 du longeron 35.

La paroi de fond 247 du longeron 235 diffère de la paroi de fond 47 du longeron 35 en ce qu'elle comporte deux premières portions de fond 280 et deux deuxièmes portions de fond 281, l'une des premières portions de fond 280 s'étendant depuis un jambage 248, l'une des deuxièmes portions de fond 281 s'étendant depuis la première portion de fond 280 susmentionnée et étant repliée sur cette dernière, l'autre des premières portions de fond 280 s'étendant depuis la deuxième portion de fond 281 susmentionnée et étant repliée sur cette dernière, et l'autre des deuxièmes portions de fond 281 s'étendant depuis l'autre des premières portions de fond 280 et étant repliée sur cette dernière.

La paroi de fond 247 du longeron 235 diffère en outre de la paroi de fond 47 du longeron 35 en ce qu'elle comporte deux quatrièmes portions de fond 283 et deux cinquièmes portions de fond 284, l'une des cinquièmes portions de fond 284 s'étendant depuis l'autre jambage 248, l'une des quatrièmes portions de fond 283 s'étendant depuis la cinquième portion de fond 284 susmentionnée et étant repliée sur cette dernière, l'autre des cinquième portions de fond 284 s'étendant depuis la quatrième portion de fond 283 susmentionnée et étant repliée sur cette dernière, et l'autre des quatrièmes portions de fond 283 s'étendant depuis l'autre des cinquièmes portions de fond 284 et étant repliée sur cette dernière.

Les deux premières portions de fond 280, les deux deuxièmes portions de fond 281, les deux quatrièmes portions de fond 283 et les deux cinquièmes portions de fond 284 sont nettement plus courtes respectivement que la première portion de fond 80, la deuxième portion de fond 81, la quatrième portion de fond 83 et la cinquième portion de fond 84 ; tandis que la troisième portion de fond 282 est sensiblement de même longueur que la troisième portion de fond 82. Ainsi, l'espace central 285 est nettement plus grand que l'espace central 85.

Les pattes d'appui 349 ainsi que les jambages 348 du longeron 335 illustré sur la figure 23 sont similaires aux pattes d'appui 49 et aux jambages 48 du longeron 35 illustré sur la figure 9.

Au contraire, la paroi de fond 347 du longeron 335 diffère de la paroi de fond 47 du longeron 35 en ce qu'elle est dépourvue de quatrième et cinquième portions de fond, mais que ces première et deuxième portions de fond 380 et 381 présentent une longueur similaire à celle de la troisième portion de fond 382 et que cette dernière est directement reliée à un des jambages 348.

Le longeron 435 illustré sur la figure 24 diffère du longeron 35 illustré sur la figure 9 en ce que les pattes d'appuis 449 présentent une première portion d'appui 475 nettement plus longue que la deuxième portion d'appui 476 (comme pour le longeron 235 illustré sur la figure 22).

Au contraire, les jambages 448 du longeron 435 sont similaires aux jambages 48 du longeron 35.

La paroi de fond 447 du longeron 435 diffère de la paroi de fond 47 du longeron 35 en ce que les première, deuxième, quatrième et cinquième portions de fond 480, 481, 483 et 484 sont plus courtes que les première, deuxième, quatrième et cinquième portions de fond 80, 81, 83 et 84 ; et que les deuxième et cinquième portions de fond 481 et 484 sont respectivement repliées par-dessus les première et quatrième portions de fond 480 et 483 et donc plus proches de l'espace interne 477.

Au surplus, la troisième portion de fond 482 du longeron 435 présente sensiblement la même longueur que la troisième portion de fond 82 du longeron 35 de sorte que l'espace central 485 est nettement plus grand que l'espace central 85 (pour le longeron 235 illustré sur la figure 22) ; et cette troisième portion de fond 482 est la plus proche de l'espace interne 477 et présente en outre deux marches (non représentées), ménagées par exemple par emboutissage, qui délimitent l'espace central 485.

Dans des variantes non illustrées :
- les première et deuxième portions d'extrémité pliées sont plutôt issues d'une prolongation de la deuxième portion interne verticale de la paroi avant interne de la face avant ;
- la tablette peut comporter un seul taquet de blocage ou, au contraire, plus de deux taquets de blocage ;
- la tablette peut comporter une face avant et/ou une face arrière et/ou un premier côté et/ou un deuxième côté, formés de plus d'un repli ;
- la tablette peut comporter une face avant et/ou une face arrière et/ou un premier côté et/ou un deuxième côté, dépourvus d'une portion repliée sur la surface intérieur du panneau supérieur ;
- la tablette peut présenter un seul coin fermé ou plus de coins fermés ;
- la tablette peut comporter un longeron dont les pattes d'appui sont formées par un ou plusieurs replis ;
- la tablette peut comporter un seul longeron, ou deux longerons ou encore plus de trois longerons, répartis ou non sur la profondeur de la tablette ; et/ou
- la tablette peut comporter des pièces de renforts supplémentaires s'étendant dans la profondeur de la tablette.

On rappelle plus généralement que l'invention ne se limite pas aux exemples décrits et représentés.

## Revendications

1. Tablette métallique configurée pour équiper un dispositif de présentation d'articles de marchandise, notamment une gondole, comportant un panneau supérieur (20) s'étendant globalement longitudinalement et formant une surface extérieure (30) pour l'étalage d'articles de marchandise ainsi qu'une surface intérieure (31) opposée à la surface extérieure, une face avant (23) et une face arrière (26) opposée à la face avant s'étendant chacune transversalement depuis le panneau supérieur et dans la longueur de la tablette (5), un premier côté (24) et un deuxième côté (25) opposé au premier côté, s'étendant chacun transversalement depuis le panneau supérieur et dans la profondeur de la tablette, le premier côté (24) présente au moins deux parois (70, 72) repliées sur elles-mêmes et formant un premier repli de côté, le deuxième côté (25) présente au moins deux parois (60, 62) repliées sur elles-mêmes et formant un deuxième repli de côté, **caractérisée en ce que** a tablette comporte en outre au moins un organe de blocage formant taquet (33), ménagé dans l'un au moins des premier et deuxième replis de côté, et tourné vers l'intérieur de la tablette ; ledit au moins un taquet étant configuré pour permettre le blocage en position de la tablette sur le dispositif de présentation d'articles de marchandise.

2. Tablette selon la revendication 1, **caractérisée en ce que** le premier côté présente une première paroi de côté externe (70) s'étendant depuis le panneau supérieur et pourvue d'une première portion externe verticale (71), une première paroi de côté interne (72) pourvue d'une première portion interne verticale (73) s'étendant depuis la première portion externe verticale et repliée sur cette dernière, la première portion interne verticale étant prolongée par une deuxième portion interne transversale (74) s'étendant vers l'intérieur de la tablette en appui contre la surface intérieure de son panneau supérieur ; et/ou le deuxième côté présente une deuxième paroi de côté externe (60) s'étendant depuis le panneau supérieur et pourvue d'une première portion externe verticale (61), et d'une deuxième paroi de côté interne (62) pourvue d'une première portion interne verticale (63) s'étendant depuis la première portion externe verticale (61) et repliée sur cette dernière, la première portion interne verticale étant prolongée par une deuxième portion interne transversale (64) s'étendant vers l'intérieur de la tablette en appui contre la surface intérieure de son panneau supérieur.

3. Tablette selon la revendication 2, **caractérisée en ce que** ledit au moins un taquet (33) est réalisé à partir d'une découpe ménagée dans la première portion interne verticale (73) de la première paroi de côté interne (72) du premier côté (24) et/ou à partir d'une découpe ménagée dans la première portion interne verticale (63) de la deuxième paroi de côté interne (62) du deuxième côté (25), puis repliée vers l'intérieur de la tablette.

4. Tablette selon l'une des revendications 1 à 3, **caractérisée en ce que** la face avant (23) présente une paroi avant externe (40) et une paroi avant interne (43) repliées sur elles-mêmes et formant un repli avant, et/ou la face arrière (26) présente paroi arrière externe (50) et paroi arrière interne (53) repliées sur elles-mêmes et formant un repli arrière.

5. Tablette selon la revendication 4, **caractérisée en ce que** la paroi avant externe (40) s'étend depuis le panneau supérieur et est pourvue d'une première portion externe verticale (41) prolongée par une deuxième portion externe transversale (42) qui s'étend vers l'intérieur de la tablette, la paroi avant interne (43) est pourvue d'une première portion interne transversale (44) s'étendant depuis la deuxième portion externe transversale (42) et repliée sur cette dernière, la première portion interne transversale (44) étant prolongée par une deuxième portion interne verticale (45) en appui contre la première portion externe verticale (41), la deuxième portion interne verticale (45) étant prolongée par une troisième portion transversale (46) s'étendant vers l'intérieur de la tablette en appui contre la surface intérieure de son panneau supérieur ; et/ou la paroi arrière externe (50) s'étend depuis le panneau supérieur et est pourvue d'une première portion externe verticale (51) prolongée par une deuxième portion externe transversale (52), cette dernière s'étendant vers l'intérieur de la tablette, et la paroi arrière interne (53) est pourvue d'une première portion interne transversale (54) s'étendant depuis la deuxième portion externe transversale (52) et repliée sur cette dernière, la première portion interne transversale (54) étant prolongée par une deuxième portion interne verticale (55) en appui contre la première portion externe verticale (51), la deuxième portion interne verticale (55) étant prolongée par une troisième portion transversale (56) s'étendant vers l'intérieur de la tablette en appui contre la surface intérieure de son panneau supérieur.

6. Tablette selon l'une des revendications 1 à 5, **caractérisée en ce que** la face arrière (26) s'étend entre deux extrémités libres qui se trouvent au voisinage immédiat du premier côté (24) et du deuxième côté (25), mais qui ne les rejoignent pas, de sorte à former un espace (36) configuré pour autoriser le passage d'une consoles (21, 22) formant interface pour le montage de la tablette sur le dispositif de présentation d'articles de marchandise.

7. Tablette selon la revendication 6, **caractérisée en ce que** la face arrière (26) et le premier côté (24) sont configurés de sorte que le repli arrière et le premier repli de côté respectifs ne se chevauchent pas et/ou la face arrière (26) et le deuxième côté (25) sont configurés de sorte que le repli arrière et le deuxième repli de côté respectifs ne se chevauchent pas.

8. Tablette selon l'une des revendications 1 à 7, **caractérisée en ce que** la face avant (23) de la tablette rejoint à la fois le premier côté (24) et le deuxième côté (25) par deux portions d'extrémités opposées de la face avant (23).

9. Tablette selon la revendication 8, **caractérisée en ce qu'**au moins l'une des portions d'extrémités (58) de la face avant (23) est pliée et disposée contre le premier côté ou contre le deuxième côté.

10. Tablette selon l'une des revendications 1 à 9, **caractérisée en ce qu'**elle comporte en outre plusieurs trous (32) qui sont ménagés sur chacun des premier et deuxième côtés (24, 25).

11. Tablette selon l'une des revendications 1 à 10, **caractérisée en ce qu'**elle comporte en outre au moins une pièce de renfort (35) s'étendant globalement longitudinalement et comportant une paroi de fond (47), deux jambages (48) s'étendant verticalement depuis des extrémités opposées de la paroi de fond, et deux pattes d'appui (49) s'étendant respectivement depuis les deux jambages, à l'opposé de la paroi de fond, les deux pattes d'appui étant assujetties mécaniquement au panneau supérieur par sa surface intérieure.

12. Tablette selon la revendication 11, **caractérisée en ce que** les pattes d'appuis (49) sont situées en regard l'une de l'autre et présentent une première portion d'appui (75) et une deuxième portion d'appui (76) s'étendant depuis la première portion d'appui et repliée sur cette dernière et **en ce que** chaque patte d'appui est pourvue, au voisinage d'une extrémité libre de la pièce de renfort, d'une extension (86) ménagée dans le prolongement de sa deuxième portion d'appui et d'un décrochement (87) formé par l'interruption de sa première portion d'appui repliée, ladite extension (86) étant configurée pour reposer sur la deuxième portion interne transversale (74) de la première paroi de côté interne (72) du premier côté (24), ou pour reposer sur la deuxième portion interne transversale (64) de la deuxième paroi de côté interne (62) du deuxième côté (25).

13. Tablette selon l'une quelconque des revendications 1 à 12, **caractérisée en ce que** lesdits premier et deuxième replis de côté sont assujettis mécaniquement par collage et/ou soudage laser sur la surface intérieure du panneau supérieur.

14. Dispositif de présentation d'articles de marchandise, **caractérisé en ce qu'**il comporte une base (2), deux montants verticaux (3) s'étendant depuis la base (2), un panneau de fond (4) interposé entre les deux montants verticaux (3), ainsi qu'une pluralité de tablettes (5) selon l'une des revendications 1 à 13, qui sont accrochées en porte à faux sur les montants verticaux (3), d'au moins un côté du panneau de fond, et qui s'étendent en regard de la base.

15. Dispositif selon la revendication 14, **caractérisé en ce qu'**il comporte en outre au moins une console (21, 22) configurée pour être fixée sur au moins un des montants verticaux, la console présentant une fente verticale (104) débouchant sur un bord supérieur de montage (98) et configurée pour recevoir ledit taquet de blocage (33) de sorte à bloquer en position la tablette (5) sur la console (21, 22) et à maintenir la tablette (5) vis-à-vis du montant vertical (3) respectif.

## Patentansprüche

1. Regalmetallboden, der dazu ausgebildet ist, eine Vorrichtung zur Präsentation von Warenartikeln auszustatten, insbesondere ein Warenregal, mit einer oberen Platte (20), die allgemein in Längsrichtung verläuft und eine Außenfläche (30) zur Auslage von Warenartikeln sowie eine zur Außenfläche entgegengesetzte Innenfläche (31) bildet, einer Vorderseite (23) und einer der Vorderseite entgegengesetzten Rückseite (26), die jeweils von der oberen Platte aus in Querrichtung und längs des Regalbodens (5) verlaufen, einer ersten Seite (24) und einer der ersten Seite entgegengesetzten zweiten Seite (25), die jeweils von der oberen Platte aus in Querrichtung und in der Tiefe des Regalbodens verlaufen, wobei die erste Seite (24) wenigstens zwei Wände (70, 72) aufweist, die um einander gebogen sind und einen ersten Seitenfalz bilden, wobei die zweite Seite (25) wenigstens zwei Wände (60, 62) aufweist, die um einander gebogen sind und einen zweite Seitenfalz bilden,
**dadurch gekennzeichnet, dass** der Regalboden ferner wenigstens ein Klemmorgan umfasst, das eine Nase (33) bildet, die in wenigstens dem einen ersten bzw. zweiten Seitenfalz ausgebildet und zur Innenseite des Regalbodens gerichtet ist, wobei diese wenigstens eine Nase dazu ausgebildet ist, das Festklemmen des Regalbodens in seiner Position an der Warenpräsentationsvorrichtung zu gewährleisten.

2. Regalboden nach Anspruch 1, **dadurch gekennzeichnet, dass** die erste Seite eine sich von der oberen Platte erstreckende und mit einem ersten senkrechten Außenstück (71) versehene erste äußere Seitenwand (70) und eine erste innere Seitenwand (72) aufweist, die mit einem ersten senkrechten Innenstück (73) versehen ist, welches sich von dem ersten senkrechten Außenstück erstreckt und um dieses gebogen ist, wobei das erste senkrechte Innenstück durch ein sich zur Innenseite des Regalbodens erstreckendes zweites quer verlaufendes Innenstück (74) in Anlage gegen die Innenfläche der oberen Platte verlängert ist, und/oder die zweite Seite eine sich von der oberen Platte erstreckende und mit einem ersten senkrechten Außenstück (61) versehene zweite äußere Seitenwand (60) und eine zweite innere Seitenwand (62) aufweist, die mit einem ersten senkrechten Innenstück (63) versehen ist, welches sich von dem ersten senkrechten Außenstück (61) erstreckt und um dieses gebogen ist, wobei das erste senkrechte Innenstück durch ein sich zur Innenseite des Regalbodens erstreckendes zweites quer verlaufendes Innenstück (64) in Anlage gegen die Innenfläche der oberen Platte verlängert ist.

3. Regalboden nach Anspruch 2, **dadurch gekennzeichnet, dass** die wenigstens eine Nase (33) ausgehend von einem in dem ersten senkrechten Innenstück (73) der ersten inneren Seitenwand (72) der ersten Seite (24) ausgebildeten Einschnitt und/oder ausgehend von einem in dem ersten senkrechten Innenstück (63) der zweiten inneren Seitenwand (62) der zweiten Seite (25) ausgebildeten Einschnitt ausgeführt ist, der dann zur Innenseite des Regalbodens umgebogen wird.

4. Regalboden nach einem der Ansprüche 1 bis 3, **dadurch gekennzeichnet, dass** die Vorderseite (23) eine äußere Vorderwand (40) und eine innere Vorderwand (43) aufweist, die um einander gebogen sind und einen vorderen Falz bilden, und/oder die Rückseite (26) eine äußere Hinterwand (50) und eine innere Hinterwand (53) aufweist, die um einander gebogen sind und einen hinteren Falz bilden.

5. Regalboden nach Anspruch 4, **dadurch gekennzeichnet, dass** die äußere Vorderwand (40) sich von der oberen Platte erstreckt und mit einem ersten senkrechten Außenstück (41) versehen ist, das durch ein zweites quer verlaufenden Außenstück (42) verlängert ist, das sich zur Innenseite des Regalbodens erstreckt, die innere Vorderwand (43) mit einem ersten quer verlaufenden Innenstück (44) versehen ist, das sich von dem zweiten quer verlaufenden Außenstück (42) erstreckt und um dieses gebogen ist, wobei das erste quer verlaufende Innenstück (44) durch ein zweites senkrechtes Innenstück (45) in Anlage gegen das erste senkrechte Außenstück (41) verlängert ist, wobei das zweite senkrechte Innenstück (45) durch ein sich zur Innenseite des Regalbodens erstreckendes drittes quer verlaufendes Stück (46) in Anlage gegen die Innenfläche der oberen Platte verlängert ist, und/oder die äußere Hinterwand (50) sich von der oberen Platte erstreckt und mit einem ersten senkrechten Außenstück (51) versehen ist, das durch ein zweites quer verlaufendes Außenstück (52) verlängert ist, wobei sich dieses zur Innenseite des Regalbodens erstreckt, und die innere Hinterwand (53) mit einem ersten quer verlaufenden Innenstück (54) versehen ist, das sich von dem zweiten quer verlaufenden Außenstück (52) erstreckt und um dieses gebogen ist, wobei das erste quer verlaufende Innenstück (54) durch ein zweites senkrechtes Innenstück (55) in Anlage gegen das erste senkrechte Außenstück (51) verlängert ist, wobei das zweite senkrechte Innenstück (55) durch ein sich zur Innenseite des Regalbodens erstreckendes drittes quer verlaufendes Stück (56) in Anlage gegen die Innenfläche der oberen Platte verlängert ist.

6. Regalboden nach einem der Ansprüche 1 bis 5, **dadurch gekennzeichnet, dass** die Rückseite (26) zwischen zwei freien Enden verläuft, die sich in unmittelbarer Nähe der ersten Seite (24) und der zweiten Seite (25) befinden, mit diesen jedoch nicht verbunden sind, derart, dass ein Raum (36) gebildet wird, der dazu ausgebildet ist, das Hindurchführen eines Trägers (21, 22) zu ermöglichen, der eine Schnittstelle für die Montage des Regalbodens an der Warenpräsentationsvorrichtung bildet.

7. Regalboden nach Anspruch 6, **dadurch gekennzeichnet, dass** die Rückseite (26) und die erste Seite (24) derart ausgebildet sind, dass sich der hintere Falz und der erste Seitenfalz jeweils nicht überlappen und/oder die Rückseite (26) und die zweite Seite (25) derart ausgebildet sind, dass sich der hintere Falz und der zweite Seitenfalz jeweils nicht überlappen.

8. Regalboden nach einem der Ansprüche 1 bis 7, **dadurch gekennzeichnet, dass** die Vorderseite (23) des Regalbodens sowohl mit der ersten Seite (24) als auch der zweiten Seite durch zwei der Vorderseite (23) entgegengesetzte Endstücke verbunden ist.

9. Regalboden nach Anspruch 8, **dadurch gekennzeichnet, dass** wenigstens eines der Endstücke (58) der Vorderseite (23) gebogen und gegen die erste Seite oder gegen die zweite Seite angeordnet ist.

10. Regalboden nach einem der Ansprüche 1 bis 9, **dadurch gekennzeichnet, dass** er ferner mehrere Löcher (32) umfasst, die jeweils auf der ersten bzw. zweiten Seite (24, 25) ausgebildet sind.

11. Regalboden nach einem der Ansprüche 1 bis 10, **dadurch gekennzeichnet, dass** er ferner wenigstens ein sich allgemein in Längsrichtung erstreckendes und eine Rückwand (47) aufweisendes Verstärkungsstück (35) umfasst, wobei zwei Schenkel (48) senkrecht von den entgegengesetzten Enden der Rückwand aus verlaufen und zwei Auflagezungen (49) jeweils von den beiden Schenkeln aus entgegengesetzt zur Rückwand verlaufen, wobei die zwei Auflagezungen an der oberen Platte durch ihre Innenfläche mechanisch befestigt sind.

12. Regalboden nach Anspruch 11, **dadurch gekennzeichnet, dass** die Auflagezungen (49) einander gegenüberliegend angeordnet sind und ein erstes Auflagestück (75) und ein zweites Auflagestück (76) umfassen, das sich von dem ersten Auflagestück aus erstreckt und um dieses gebogen ist, und dass jede Auflagezunge in der Nähe eines freien Endes des Verstärkungsstücks mit einem in Verlängerung seines zweiten Auflagestücks ausgebildeten Fortsatz (86) und einem durch Unterbrechung seines ersten umgebogenen Auflagestücks gebildeten Rücksprung (87) versehen ist, wobei der Fortsatz (86) dazu ausgebildet ist, auf dem zweiten quer verlaufenden Innenstück (74) der ersten inneren Seitenwand (72) der ersten Seite (24) oder auf dem zweiten quer verlaufenden Innenstück (64) der zweiten inneren Seitenwand (62) der zweiten Seite (25) aufzuliegen.

13. Regalboden nach einem der Ansprüche 1 bis 12, **dadurch gekennzeichnet, dass** der erste und der zweite Seitenfalz durch Kleben und/oder Laserschweißen an der Innenfläche der oberen Platte mechanisch befestigt sind.

14. Vorrichtung zur Präsentation von Warenartikeln, **dadurch gekennzeichnet, dass** sie eine Basis (2), zwei sich von der Basis (2) erstreckende senkrechte Ständer (3), eine zwischen den beiden senkrechten Ständern (3) eingefügte rückseitige Platte (4) sowie mehrere Regalböden (5) nach einem der Ansprüche 1 bis 13 umfasst, die vorkragend an den senkrechten Ständern (3) auf wenigstens einer Seite der rückseitigen Platte eingehängt sind und sich der Basis zugewandt erstrecken.

15. Vorrichtung nach Anspruch 14, **dadurch gekennzeichnet, dass** sie ferner wenigstens einen Träger (21, 22) umfasst, der dazu ausgebildet ist, an wenigstens einem der senkrechten Ständer befestigt zu werden, wobei der Träger einen senkrechten Schlitz (104) aufweist, der in einen oberen Montagerand (98) mündet und dazu ausgebildet ist, die Klemmnase (33) so aufzunehmen, dass das Regalbrett (5) auf dem Träger (21, 22) in seiner Position festgeklemmt und das Regalbrett (5) gegenüber dem jeweiligen senkrechten Ständer (3) gehalten wird.

## Claims

1. Metal-based shelf configured to equip a device for presenting items of merchandise, for example particularly a gondola, comprising an upper panel (20) extending substantially longitudinally and forming an outside surface (30) for exposing items of merchandise as well as an inside surface (31) which is an opposite surface to the outside surface, a front face (23) and a back face (26) which is an opposite face to the front face each extending transversely from the upper panel and within the length of the shelf (5), a first side (24) and a second side (25) which is an opposite side to the first side, each extending transversely from the upper panel and within the depth of the shelf, the first side has at least two walls (70, 72) folded onto themselves and forming a first side fold, the second side (25) having at least two walls (60, 62) folded onto themselves and forming a second side fold, **characterized in that** the shelf further comprises at least one holding member forming a tab (33), provided in at least one of the first and second side folds, and oriented inwardly of the shelf; said at least one tab being configured to enable the holding in position of the shelf on the device for presenting items of merchandise.

2. Shelf according to claim 1, **characterized in that** the first side has a first outer side wall (70) extending from the upper panel and provided with a first vertical outer portion (71), a first inner side wall (72) provided with a first vertical inner portion (73) extending from the first vertical outer portion and folded onto the latter, the first vertical inner portion being extended by a second transverse inner portion (74) extending inwardly of the shelf in abutment against the inside surface of its upper panel; and/or the second side has a second outer side wall (60) extending from the upper panel and provided with a first vertical outer portion (61), and with a second inner side wall (62) provided with a first vertical inner portion (63) extending from the first vertical outer portion (61) and folded onto the latter, the first vertical inner portion being extended by a second transverse inner portion (64) extending inwardly of the shelf in abutment against the inside surface of its upper panel.

3. Shelf according to claim 2, **characterized in that** said at least one tab (33) is formed from a cut-out made in the first vertical inner portion (73) of the first inner side wall (72) of the first side (24) and/or from a cut-out made in the first vertical inner portion (63) of the second inner side wall (62) of the second side (25), then folded inwardly of the shelf.

4. Shelf according to one of claims 1 to 3, **characterized in that** the front face (23) has an outer front wall (40) and an inner front wall (43) folded onto themselves and forming a front fold, and/or the back face (26) has an outer back wall (50) and an inner back wall (53) folded onto themselves and forming a back fold.

5. Shelf according to claim 4, **characterized in that** the outer front wall (40) extends from the upper panel and is provided with a first vertical outer portion (41) extended by a second transverse outer portion (42) which extends inwardly of the shelf, the inner front wall (43) is provided with a first transverse inner portion (44) extending from the second transverse outer portion (42) and folded onto the latter, the first transverse inner portion (44) being extended by a second vertical inner portion (45) in abutment against the first vertical outer portion (41), the second vertical inner portion (45) being extended by a third transverse portion (46) extending inwardly of the shelf in abutment against the inside surface of its upper panel; and/or the outer back wall (50) extends from the upper panel and is provided with a first vertical outer portion (51) extended by a second transverse outer portion (52), the latter extending inwardly of the shelf, and the inner back wall (53) is provided with a first transverse inner portion (54) extending from the second transverse outer portion (52) and folded onto the latter, the first transverse inner portion (54) being extended by a second vertical inner portion (55) in abutment against the first vertical outer portion (51), the second vertical inner portion (55) being extended by a third transverse portion (56) extending inwardly of the shelf in abutment against the inside surface of its upper panel.

6. Shelf according to one of claims 1 to 5, **characterized in that** the back face (26) extends between two free ends which are located in the immediate neighborhood of the first side (24) and of the second side (25), but which do not meet them, so as to form a space (36) configured to allow the passage of a bracket (21, 22) forming an interface for the mounting of the shelf on the device for presenting items of merchandise.

7. Shelf according to claim 6, **characterized in that** the back face (26) and the first side (24) are configured such that the respective back fold and first side fold do not overlap and/or the back face (26) and the second side (25) are configured such that the respective back fold and second side fold do not overlap.

8. Shelf according to one of claims 1 to 7, **characterized in that** the front face (23) and the shelf meet both the first side (24) and the second side (25) by two opposite end portions of the front face (23).

9. Shelf according to claim 8, **characterized in that** at least one of the end portions (58) of the front face (23) is folded and disposed against the first side or against the second side.

10. Shelf according to one of claims 1 to 9, **characterized in that** it further comprises several holes (32) which are provided in each of the first and second sides (24, 25).

11. Shelf according to one of claims 1 to 10, **characterized in that** it further comprises at least one reinforcing part (35) extending substantially longitudinally and comprising a bottom wall (47), two legs (48) extending vertically from opposite ends of the bottom wall, and two bearing lugs (49) respectively extending from the two legs, remote from the bottom wall, the two bearing lugs being mechanically connected to the upper panel by its inside surface.

12. Shelf according to claim 11, **characterized in that** the bearing lugs (49) are located opposite each other and have a first bearing portion (75) and a second bearing portion (76) extending from the first bearing portion and folded onto the latter and **in that** each bearing lug is provided, in the neighborhood of a free end of the reinforcing part, with an extension (86) provided extending onwards from its second bearing portion and with a shoulder (87) formed by the interruption of its first folded bearing portion, said extension (86) being configured to rest on the second transverse inner portion (74) of the first inner side wall (72) of the first side (24), or to rest on the second transverse inner portion (64) of the second inner side wall (62) of the second side (25).

13. Shelf according to any one of claims 1 to 12, **characterized in that** said first and second side folds are mechanically connected by laser welding and/or bonding onto the inside surface of the upper panel.

14. Device for presenting items of merchandise, **characterized in that** it comprises a base (2), two vertical uprights (3) extending from the base (2), a back panel (4) interposed between the two vertical uprights (3), as well as a plurality of shelves (5) according to one of claims 1 to 13, which are mounted by engagement on and cantilevered with respect to the vertical uprights (3), from at least one side of the back panel, and which extend facing opposite the base.

15. Device according to claim 14, **characterized in that** it further comprises at least one bracket (21, 22) configured to be fastened to at least one of the vertical uprights, the bracket having a vertical slot (104) opening onto an upper mounting edge (98) and configured to receive said holding tab (33) so as to hold the shelf (5) in position on the bracket (21, 22) and to maintain the shelf (5) in relation to the respective vertical upright (3).
